# FASCICULE DE BREVET EUROPEEN

(11) **EP 2 489 039 B1**
(45) Date de publication et mention de la délivrance du brevet: **12.08.2015**
(21) Numéro de dépôt: 10785120.6
(22) Date de dépôt: 15.10.2010
(51) Int. Cl.: G10L 19/008, H04S 3/00, G10L 19/16

(54) **CODAGE/DÉCODAGE PARAMÉTRIQUE BAS DÉBIT OPTIMISÉ**
OPTIMIERTE PARAMETRISCHE CODIERUNG/DECODIERUNG MIT NIEDRIGEM DURCHSATZ
OPTIMIZED LOW-THROUGHPUT PARAMETRIC CODING/DECODING

(30) Priorité: 15.10.2009 FR 0957254
(43) Date de publication de la demande: 22.08.2012
(73) Titulaire: Orange, 75015 Paris (FR)
(72) Inventeur: HOANG, Thi Minh Nguyet, 17269 SUNDBYBERG (SE); RAGOT, Stéphane, 22300 Lannion (FR); KOVESI, Balazs, 22300 Lannion (FR)
(74) Mandataire: Millet, Sandrine
(86) Numéro de dépôt international: PCT/FR2010/052192
(87) Numéro de publication internationale: WO 2011/045548

(56) Documents cités:
- WO-A1-2006/108464
- US-A1- 2008 224 901
- BREEBAART J ET AL: "Parametric Coding of Stereo Audio", EURASIP JOURNAL OF APPLIED SIGNAL PROCESSING, 1 juin 2005 (2005-06-01), pages 1305-1322, XP002514252, ISSN: 1110-8657 Extrait de l'Internet: URL:http://www.jeroenbreebaart.com/papers/ jasp/jasp2005.pdf [extrait le 2009-02-10] cité dans la demande
- BRIAND ET AL: "Parametric coding of stereo audio based on principal component analysis", PROCEEDINGS OF THE 9TH INT. CONF. ON DIGITAL AUDIO EFFECTS (DAFX-06), 20 septembre 2006 (2006-09-20), pages 291-296, XP002579979, Montréal, Canada cité dans la demande

## Description

La présente invention concerne le domaine du codage/décodage des signaux numériques.

Le codage et le décodage selon l'invention est adapté notamment pour la transmission et/ou le stockage de signaux numériques tels que des signaux audiofréquences (parole, musique ou autres).

Plus particulièrement, la présente invention se rapporte au codage/décodage paramétrique de signaux audio multicanaux.

Ce type de codage/décodage se base sur l'extraction de paramètres d'information spatiale pour qu'au décodage, ces caractéristiques spatiales puissent être reconstituées pour l'auditeur.

Ce type de codage paramétrique s'applique notamment pour un signal stéréo. Une telle technique de codage/décodage est par exemple décrite dans le document de Breebaart, J. and van de Par, S and Kohlrausch,A. and Schuijers, intitulé "Parametric Coding of Stereo Audio" dans EURASIP Journal on Applied Signal Processing 2005:9, 1305-1322. Cet exemple est repris en référence aux figures 1 et 2 décrivant respectivement un codeur et un décodeur stéréo paramétrique.

Ainsi, la figure 1 décrit un codeur recevant deux canaux audio, un canal gauche (noté L pour Left en anglais) et un canal droit (noté R pour Right en anglais).

Les canaux L(n) et R(n) sont traités par les blocs 101, 102 et 103, 104 respectivement qui effectuent une analyse de Fourier court terme. Les signaux transformés L[j] et R[j] sont ainsi obtenus.

Le bloc 105 effectue un matriçage de réduction de canaux ou "Downmix" en anglais pour obtenir à partir des signaux gauche et droit, un signal somme, un signal mono dans le cas présent, dans le domaine fréquentiel.

Une extraction de paramètres d'information spatiale est également effectuée dans le bloc 105.

Les paramètres de type ICLD (pour "*InterChannel Level Difference*" en anglais) encore appelés différences d'intensité intercanal, caractérisent les ratios d'énergie par sous-bande fréquentielle entre les canaux gauche et droit.

Ils sont définis en dB par la formule suivante: $ICLD \left[k\right] = 10. ⁢ {log}_{10} ⁢ \left(\frac{{\sum }_{j = B \left[k\right]}^{B ⁢ \left[k+1\right] - 1} L \left[j\right] ⋅ {L}^{*} \left[j\right]}{{\sum }_{j = B \left[k\right]}^{B ⁢ \left[k+1\right] - 1} R \left[j\right] ⋅ {R}^{*} \left[j\right]}\right) dB$
où L[j] et R[j] correspondent aux coefficients spectraux (complexes) des canaux L et R, les valeurs *B[k]* et *B[k+1]*, pour chaque bande de fréquence *k,* définissent la découpe en sous-bande du spectre et le symbole * indique le conjugué complexe.

Un paramètre de type ICPD (pour "*InterChannel Phase Difference*" en anglais) encore appelé différence de phase par sous-bande fréquentielle, est définie suivant la relation suivante: $ICLD \left[k\right] = ∠ \left({\sum }_{j = B \left[k\right]}^{B ⁢ \left[k+1\right] - 1} L \left[j\right] ⋅ {R}^{*} \left[j\right]\right)$
où ∠ indique l'argument (la phase) de l'opérande complexe.

On peut également définir de façon équivalente à l'ICPD, un décalage temporel intercanal appelé ICTD (pour "interchannel time différence" en anglais).

Un paramètre de cohérence intercanal ICC (pour "*InterChannel Coherence*" en anglais) représente quant à lui, la corrélation intercanal.

Ces paramètres ICLD, ICPD et ICC sont extraits des signaux stéréo, par le bloc 105.

Le signal mono est passé dans le domaine temporel (blocs 106 à 108) après synthèse de Fourier court-terme (FFT inverse, fenêtrage et addition-recouvrement dite OverLap-Add ou OLA en anglais) et un codage mono (bloc 109) est réalisé. En parallèle les paramètres stéréo sont quantifiés et codés dans le bloc 110.

En général le spectre des signaux (*L*[*j*],*R*[*j*]) est divisé suivant une échelle fréquentielle non-linéaire de type ERB (*Equivalent Rectangular Bandwidth*) ou Bark, avec un nombre de sous-bandes allant typiquement de 20 à 34. Cette échelle définit les valeurs de *B(k)* et *B(k*+*1)* pour chaque sous-bande k. Les paramètres (ICLD, ICPD, ICC) sont codés par quantification scalaire éventuellement suivie d'un codage entropique ou d'un codage différentiel. Par exemple, dans l'article précédemment cité, l'ICLD est codée par un quantificateur non-uniforme (allant de - 50 à +50 dB) avec codage différentiel ; le pas de quantification non-uniforme exploite le fait que plus la valeur de l'ICLD est grande plus la sensibilité auditive aux variations de ce paramètre est faible.

Au décodeur 200, le signal mono est décodé (bloc 201), un dé-corrélateur est utilisé (bloc 202) pour produire deux versions M̂(n)et M̂'(n) du signal mono décodé. Ces deux signaux passés dans le domaine fréquentiel (blocs 203 à 206) et les paramètres stéréo décodés (bloc 207) sont utilisés par la synthèse stéréo (bloc 208) pour reconstruire les canaux gauche et droit dans le domaine fréquentiel. Ces canaux sont enfin reconstruits dans le domaine temporel (blocs 209 à 214).

A titre d'exemple alternatif, le document WO 2006/108464 A1 décrit une technique de transmission de paramètres d'information spatiale de type similaire basé sur un groupement préalable desdits paramètres pour deux trames consécutives en temps et en fréquence. Le groupe de paramètres nécessitant le débit de codage le plus faible est choisi pour être transmis au décodeur.

Dans les techniques de codage de signal stéréo, une technique de codage stéréo d'intensité (*Intensity Stereo Coding* en anglais) consiste à coder le canal somme (M) ainsi que les ratios d'énergie ICLD tels que définis ci-dessus.

Le codage stéréo d'intensité exploite le fait que la perception des composantes hautes fréquences est principalement liée aux enveloppes temporelles (énergétiques) du signal.

Pour les signaux mono, il existe d'autre part des techniques de quantification avec ou sans mémoire comme le codage à "Modulation par Impulsions Codées" (MIC) ou sa version adaptative dite "Modulation par Impulsions Codées Différentielle Adaptative" (MICDA).

On s'intéresse ici plus particulièrement à la recommandation UIT-T G.722 qui utilise le codage MICDA à code imbriqués en sous-bandes (ou ADPCM pour "*Adaptive Differential Pulse Code Modulation*" en anglais).

Le signal d'entrée d'un codeur de type G.722 est en bande élargie de largeur de bande minimale de [50-7000 Hz] avec une fréquence d'échantillonnage de 16 kHz. Ce signal est décomposé en deux sous-bandes [0-4000 Hz] et [4000-8000 Hz] obtenues par décomposition du signal par des filtres miroir en quadrature dit *Quadrature Mirror Filters* (QMF) en anglais, puis chacune des sous-bandes est codée séparément par un codeur MICDA.

La bande basse est codée par un codage MICDA à codes imbriqués sur 6, 5 et 4 bits tandis que la bande haute est codée par un codeur MICDA de 2 bits par échantillon. Le débit total est de 64, 56 ou 48 bit/s suivant le nombre de bits utilisé pour le décodage de la bande basse.

La recommandation G.722 a d'abord été utilisé dans le RNIS (Réseau Numérique à Intégration de Services) puis dans les applications de téléphonie améliorée sur réseau IP de qualité voix HD (Haute Définition) ou *HD voice* en anglais.

Une trame de signal quantifié selon la norme G.722 est constituée d'indices de quantification codés sur 6, 5 ou 4 bits en bande basse (0-4000 Hz) et 2 bits en bande haute (4000-8000 Hz). La fréquence de transmission des indices scalaires étant de 8 kHz dans chaque sous-bande, le débit est de 64, 56 ou 48 kbit/s. Dans la norme G.722, les 8 bits sont répartis de la façon suivante: 2 bits pour la bande haute, 6 bits pour la bande basse. Le dernier ou les deux derniers bits de la bande basse peuvent être « volés » ou remplacés par des données.

L'UIT-T a récemment lancé une activité de normalisation appelé G.722-SWB (dans le cadre de la question Q.10/16 décrit par exemple dans le document: document UIT-T : Annex Q10.J Terms of Reference (ToR) and time schedule for the super wideband extension to ITU-T G.722 and ITU-T G.711 WB, janvier 2009, WD04_G722G711SWBToRr3.doc) qui consiste à étendre la recommandation G.722 de 2 façons:
- Une extension de la bande acoustique de 50-7000 Hz (bande élargie) à 50-14000 Hz (bande super-élargie). En anglais la bande super-élargie est appelée *Superwideband* (SWB).
- Une extension de mono à stéréo. Cette extension stéréo peut étendre un codage mono en bande élargie ou un codage mono en bande super-élargie.

Dans le contexte de G.722-SWB, le codage G.722 opère avec des trames courtes de 5 ms.

Nous nous intéressons ici plus particulièrement à l'extension stéréo du codage G.722 en bande élargie

Deux modes d'extension stéréo de G.722 sont à tester dans la normalisation G.722-SWB:
- Une extension stéréo de G.722 à 56 kbit/s avec un débit additionnel de 8 kbit/s, soit 64 kbit/s au total
- Une extension de G.722 à 64 kbit/s avec un débit additionnel de 16 kbit/s, soit 80 kbit/s au total

L'information spatiale représentée par les paramètres ICLD ou autres requiert un débit (additionnel d'extension stéréo) d'autant plus important que les trames de codage sont courtes.

A titre d'exemple, dans le contexte de la normalisation G.722-SWB, si l'on suppose qu'une extension stéréo de G.722 (bande élargie) est réalisée par la technique du codage d'intensité, on obtient le débit d'extension stéréo suivant.

Pour un signal somme (mono) codé par G.722 avec une trame de 5 ms et une découpe du spectre en bande élargie (0-8000 Hz) en 20 sous-bandes, on obtient 20 paramètres ICLD à transmettre toutes les 5 ms. On peut supposer que ces paramètres ICLD sont codés avec un débit (moyen) de l'ordre de 4 bits par sous-bande. Le débit d'extension stéréo de G.722 devient donc de 20 x 4 bits / 5 ms = 16 kbit/s. Ainsi l'extension stéréo de G.722 par ICLD avec 20 sous-bandes conduit à un débit additionnel de l'ordre de 16 kbit/s. Or d'après l'état de l'art le codage de l'ICLD seul n'est en général pas suffisant pour atteindre une bonne qualité stéréo.

Cet exemple illustre donc la difficulté de réaliser une extension stéréo d'un codeur comme G.722 avec des trames courtes (de 5 ms).

Un codage direct de l'ICLD (sans autres paramètres) donne un débit additionnel (d'extension stéréo) autour de 16 kbit/s qui est déjà le débit maximum d'extension possible pour l'extension G.722.

Il existe donc un besoin pour représenter un signal stéréo ou plus généralement multicanal, de façon efficace, à un débit aussi faible que possible, avec une qualité acceptable, lorsque les trames de codage sont courtes.

La présente invention vient améliorer la situation.

A cet effet, elle propose dans un mode de réalisation, un procédé de codage paramétrique d'un signal audionumérique multicanal comme dans la revendication 1.

L'invention s'applique également à un procédé de décodage paramétrique d'un signal audionumérique multicanal comme dans la revendication 5.

L'invention se rapporte également à un codeur comme dans la revendication 8.

L'invention se rapporte aussi à un décodeur comme dans la revendication 9.

Elle se rapporte aussi à un programme informatique comprenant des instructions de code pour la mise en oeuvre des étapes du procédé de codage tel que décrit et à un programme informatique comprenant des instructions de code pour la mise en oeuvre des étapes d'un procédé de décodage tel que décrit, lorsque celles-ci sont exécutées par un processeur.

D'autres caractéristiques et avantages de l'invention apparaîtront plus clairement à la lecture de la description suivante, donnée uniquement à titre d'exemple non limitatif, et faite en référence aux dessins annexés, sur lesquels:
- la figure 1 illustre un codeur mettant en oeuvre un codage paramétrique connu de l'état de l'art et précédemment décrit;
- la figure 2 illustre un décodeur mettant en oeuvre un décodage paramétrique connu de l'état de l'art et précédemment décrit;
- la figure 3 illustre un codeur selon un mode de réalisation de l'invention, mettant en oeuvre un procédé de codage selon un mode de réalisation de l'invention;
- la figure 4 illustre un décodeur selon un mode de réalisation de l'invention, mettant en oeuvre un procédé de décodage selon un mode de réalisation de l'invention;
- la figure 5 illustre la division d'un signal audio numérique en trames dans un codeur mettant en oeuvre un procédé de codage selon un mode de réalisation de l'invention;
- la figure 6 illustre un procédé de codage et un codeur selon un autre mode de réalisation de l'invention; et
- les figures 7a et 7b illustrent respectivement un dispositif apte à mettre en oeuvre le procédé de codage et le procédé de décodage selon un mode de réalisation de l'invention.

En référence à la **figure 3**, un premier mode de réalisation d'un codeur de signaux stéréo mettant en oeuvre un procédé de codage selon un premier mode de réalisation est maintenant décrit.

Ce codeur stéréo paramétrique opère en bande élargie avec des signaux stéréo échantillonnés à 16 kHz avec des trames de 5 ms. Chaque canal (L et R) est d'abord pré-filtré par un filtre passe-haut (HPF pour *High Pass Filter* en anglais) éliminant les composantes en dessous 50 Hz (blocs 301 et 302). Ensuite un signal mono (M) est calculé par le bloc 303, dont un exemple de réalisation est donné sous la forme: $M \left(n\right) = \frac{1}{2} ⁢ \left(Lʹ\left(n\right)+Rʹ\left(n\right)\right)$

Ce signal est codé (bloc 304) par un codeur de type G.722, tel que décrit par exemple dans la recommendation UIT-T G.722, 7 *kHz audio-coding within 64 kbit*/*s*, Nov. 1988..

Le retard introduit dans le codage de type G.722 est de 22 échantillons à 16 kHz. Les canaux L et R sont alignés dans le temps (blocs 305 et 308) avec un retard de T = 22 échantillons et analysés en fréquentiel par transformée, par exemple par transformée en Fourier discrète avec fenêtrage sinusoïdal à recouvrement qui dans l'exemple ici est de 50% (blocs 306, 307 et 309, 310). Chaque fenêtre couvre ainsi 2 trames de 5 ms soit 10 ms (160 échantillons).

La division du signal en trames est définie en référence à la **figure 5**. Cette figure illustre le fait que la fenêtre d'analyse (en trait plein) de 10 ms couvre la trame courante d'indice *t* et la trame future d'indice *t*+*1* et le fait qu'un recouvrement de 50% est utilisé entre la fenêtre de la trame courante et la fenêtre (en trait pointillé) de la trame précédente.

La prise en compte de la trame future induit donc un retard algorithmique supplémentaire de 5 ms au codeur.

Pour la trame *t,* les spectres obtenus, *L*[*t,j*] et *R*[*t, j*] (*j*=0...79), en sortie des blocs 307 et 310 de la figure 3, comprennent 80 échantillons complexes, avec une résolution de 100 Hz par raie fréquentielle.

Le bloc 311 d'extraction de paramètres d'informations spatiales est maintenant détaillé.

Celui-ci comprend, dans le cas du traitement dans le domaine fréquentiel, un premier module 313 de découpage des spectres *L*[*t, j*] et *R*[*t, j*] en un nombre prédéterminé de sous-bandes de fréquence, par exemple ici en 20 sous-bandes suivant l'échelle définie ci-dessous:
{*B(k)*}_{*k*=0,..,20} = [0, 1, 2, 3, 4, 5, 6, 7, 9, 11, 13, 16, 19, 23, 27, 31, 37, 44, 52, 61, 80]

Cette échelle délimite (en nombre de coefficients de Fourier) les sous-bandes fréquentielles d'indice *k* = 0 à 19. Par exemple la première sous-bande (*k*=0) va du coefficient *B(k)*=0 à *B(k*+*1)*-1 = 0; elle est donc réduite à un seul coefficient (100 Hz).

De même la dernière sous-bande (*k*=19) va du coefficient *B(k)*=61 à *B(k*+*1)-*1 = 79, elle comprend 19 coefficients (1900 Hz).

Le module 314 comprend des moyens d'obtention des paramètres d'informations spatiales du signal stéréo.

Par exemple, les paramètres obtenus sont les paramètres de différence d'intensité intercanal, ICLD.

Pour chaque trame d'indice t, l'ICLD de la sous-bande *k*=*0*,...,*19* est calculé suivant l'équation: $ICLD \left[k\right] = 10. ⁢ {log}_{10} \left(\frac{{σ}_{L}^{2} \left[t, k\right]}{{σ}_{R}^{2} \left[t, k\right]}\right) dB$
où ${σ}_{L}^{2} \left[t, k\right]$ et ${σ}_{R}^{2} \left[t, k\right]$ représentent respectivement l'énergie du canal gauche (L) et du canal droit (R).

Dans un mode de réalisation particulier, ces énergies sont calculées comme suit: ${ \begin{matrix}{σ}_{L}^{2} \left[t, k\right] = {\sum }_{j = B \left[k\right]}^{B ⁢ \left[k+1\right] - 1} L \left[t, j\right] ⋅ {L}^{*} \left[t, j\right] + {\sum }_{j = B \left[k\right]}^{B ⁢ \left[k+1\right] - 1} L \left[t-1,j\right] ⋅ {L}^{*} ⁢ \left[t-1,j\right] \\ {σ}_{R}^{2} \left[t, k\right] = {\sum }_{j = B \left[k\right]}^{B ⁢ \left[k+1\right] - 1} R \left[t, j\right] ⋅ {R}^{*} \left[t, j\right] + {\sum }_{j = B \left[k\right]}^{B ⁢ \left[k+1\right] - 1} R ⁢ \left[t-1,j\right] ⋅ {R}^{*} ⁢ \left[t-1,j\right]\end{matrix}$

Cette formule revient à combiner l'énergie de 2 trames successives, ce qui correspond à un support temporel de 10 ms (15 ms si l'on compte le support temporel effectif de deux fenêtres successives).

Le module 314 produit donc une série de paramètres ICLD définis précédemment.

Ces paramètres ICLD sont divisés dans le module 315 de division, en plusieurs blocs. Dans le mode de réalisation illustré ici, les paramètres sont divisés en deux blocs suivant les deux parties suivantes: {ICLD[*t,k*]}_{*k*=0,...,9} et {ICLD[*t*,*k*]}_{*k*=10,...,19}.

La division des paramètres ICLD en blocs contigus permet d'effectuer un codage différentiel des indices de quantification scalaire.

Le module 316 effectue ensuite une sélection (St.) d'un bloc à coder en fonction d'indice de la trame courante à coder.

Dans l'exemple décrit ici, pour les trames *t* d'indice pair, le bloc {ICLO[*t,k*]}_{*k*=0,...,9} est codé en 312 et transmis, pour les trames *t* d'indice impair, le bloc {ICLD[*t,k*]}_{*k*=10,...,19} est codé en 312 et transmis.

Le codage de ces blocs en 312 s'effectue par exemple par quantification scalaire non uniforme.

Ainsi, le codage d'un bloc de 10 ICLD est réalisé avec:
- 5 bits pour le premier paramètre ICLD,
- 4 bits pour les 8 paramètres ICLD suivants,
- 3 bits pour le dernier (dixième) paramètre ICLD.

Un exemple plus détaillé de réalisation est par exemple comme ci-dessous: Pour la table de quantification: $tab_ild_q ⁢ 5 \left[31\right] = \left\{\begin{matrix}- 50 , & - 45 , & - 40 , & - 35 , & - 30 , & - 25 , & - 22 , & - 19 , & - 16 , & - 13 , & - 10 , & - 8 , & - 6 , & - 4 , & - 2 , & 0 , & 2 , & 4 , & 6 , & 8 , & 10 , & 13 , & 16 , & 19 , & 22 , & 25 , & 30 , & 35 , & 40 , & 45 , & 50 & \end{matrix}\right\}$
la quantification à 5 bits de ICLD[t,k] consiste à trouver l'indice de quantification i tel que $i = arg min_j = 0 … 30 ⁢ \left|ICLD\left[t, k\right]-tab_ild_q⁢5\left[j\right]\right| 2 ∧$

De même pour la table de quantification: $tab_ild_q ⁢ 4 \left[15\right] = \left\{\begin{matrix}- 16 , & - 13 , & - 10 , & - 8 , & - 6 , & - 4 , & - 2 , & 0 , & 2 , & 4 , & 6 , & 8 , & 10 , & 13 , & 16\end{matrix}\right\}$
la quantification à 4 bits de ICLD[t,k] consiste à trouver l'indice de quantification i tel que $i = arg min_j = 0 … 15 ⁢ \left|ICLD\left[t, k\right]-tab_ild_q⁢4\left[j\right]\right| 2 ∧$

Enfin pour la table de quantification tab_ild_q3[7] = { -16, -8, -4, 0,4, 8, 16 } la quantification à 3 bits de ICLD[t,k] consiste à trouver l'indice de quantification i tel que $i = arg min_j = 0 … 15 ⁢ \left|ICLD\left[t, k\right]-tab_ild_q⁢3\left[j\right]\right| 2 ∧$

Au total 5 + 8x4 +3 = 40 bits sont donc nécessaires pour le codage d'un bloc de 10 ICLD. La trame étant de 5 ms, on obtient donc 40 bits / 5 ms = 8 kbit/s comme débit supplémentaire pour l'extension de codage stéréo.

Ce débit n'est donc pas trop important et suffit pour transmettre de façon efficace les paramètres stéréo.

Deux trames successives suffisent dans cet exemple de réalisation, pour obtenir les paramètres d'informations spatiales du signal multicanal, la longueur de deux trames étant la plupart du temps la longueur d'une fenêtre d'analyse pour une transformation fréquentielle à recouvrement de 50%.

Dans une variante, une fenêtre plus courte de recouvrement pourrait être utilisée pour réduire le retard introduit.

Ainsi, le codeur décrit en référence à la figure 3 met en oeuvre un procédé de codage paramétrique d'un signal audionumérique multicanal comportant une étape de codage (G.722 Cod) d'un signal issu d'un matriçage de réduction de canaux du signal multicanal. Le procédé comporte en outre les étapes suivantes:
- obtention (Obt.), par trame de longueur prédéterminée, de paramètres d'information spatiale du signal multicanal;
- division (Div.) des paramètres d'information spatiale en une pluralité de blocs de paramètres;
- sélection (St.) d'un bloc de paramètres en fonction de l'indice de la trame courante;
- codage (Q) du bloc de paramètres sélectionné pour la trame courante.

Dans le mode de réalisation décrit ci-dessus, on se situait dans le contexte d'un codeur en bande élargie fonctionnant avec une fréquence d'échantillonnage de 16 kHz et une découpe en sous-bande particulière.

Dans un autre mode de réalisation possible, le codeur peut opérer à d'autres fréquences (comme 32 kHz) et avec une découpe en sous-bandes différente.

On peut également exploiter le fait que le paramètre ICLD[*t*,*k*] pour *k*=0 peut être négligé. Son calcul et donc son codage peuvent être évités. Dans ce cas le codage des paramètres ICLD devient:
- pour les trames d'indice *t* pair: codage d'un bloc de 9 paramètres {ICLD [*t*,*k*]}_{*k*=1,...,9} par quantification scalaire non-uniforme avec:
   - 5 bits pour le premier paramètre ICLD[*t*,*k*] avec *k*=1
   - 4 bits pour les 8 paramètres ICLD suivants
- pour les trames d'indice *t* impair: codage d'un bloc de 10 paramètres {ICLD[*t*,*k*]}_{*k*=10,...,19} comme présenté précédemment
   - 5 bits pour le premier paramètre ICLD,
   - 4 bits pour les 8 paramètres ICLD suivants,
   - 3 bits pour le dernier (dixième) paramètre ICLD.

On utilise ainsi, dans ce mode de réalisation, 37 bits pour les trames d'indice *t* pair et 40 bits pour les trames d'indices *t* impair.

De même, dans une variante de réalisation, au lieu de diviser les paramètres ICLD en blocs contigus, on peut diviser ces paramètres différemment, par exemple en entrelacement pour obtenir 2 parties: {ICLD[*t*,2*k*]}_{k=0,...,9} et ICLD[*t*,2*k*+1]}_{*k*=0,...,9}.

A noter que le procédé de codage ainsi décrit se généralise facilement au cas où les paramètres sont divisés en plus de 2 blocs. Dans une variante de réalisation, les 20 paramètres ICLD sont divisés en 4 blocs: $\begin{matrix}{\left\{ICLD \left[t, k\right]\right\}}_{k = 0 , … , 4} , & {\left\{ICLD \left[t, k\right]\right\}}_{k = 5 , … , 9} , & {\left\{ICLD \left[t, k\right]\right\}}_{k = 10 , … , 14} & et & {\left\{ICLD \left[t, k\right]\right\}}_{k = 15 , … , 19} .\end{matrix}$

Le codage des paramètres ICLD est alors réparti sur 4 trames successives avec mémorisation des paramètres décodés dans les trames précédentes lors du décodage. Le calcul des ICLD doit alors être modifié afin d'inclure plus de 2 trames dans le calcul des énergies ${σ}_{L}^{2} \left[t, k\right]$ et ${σ}_{R}^{2} \left[t, k\right] .$

Dans cette variante de réalisation, le codage des paramètres ICLD peut alors utiliser l'allocation suivante:
- 5 bits pour le premier paramètre ICLD
- 4 bits pour les 4 paramètres ICLD suivants
avec un total de 21 bits par trame. Le débit est donc plus faible encore que dans le mode de réalisation précédent, la contrepartie étant que les paramètres ICLD sont remis à jour dans au moins un bloc toutes les 20 ms au lieu de toutes les 10 ms. Pour certains paramètres stéréo et suivant le type de signal, cette variante peut cependant introduire des défauts de spatialisation audible.

Cependant l'intérêt de transmettre les paramètres stéréo ou spatiaux à un rythme plus faible que celui des trames est toujours grand. On exploite ainsi la perception auditive imparfaite des variations énergétiques intercanal.

Enfin le procédé de codage ainsi décrit s'applique au codage d'autres paramètres que le paramètre ICLD. Par exemple le paramètre de cohérence (ICC) peut être calculé et transmis de façon sélective de manière similaire à l'ICLD.

Les deux paramètres peuvent également être calculés et codés selon le procédé de codage décrit précédemment.

La figure 4 illustre un décodeur dans un mode de réalisation de l'invention ainsi que le procédé de décodage qu'il met en oeuvre.

La partie du train binaire scalable en débit et reçu du codeur G.722 est démultiplexée et décodée par un décodeur de type G.722 (bloc 401) au mode de 56 ou 64 kbit/s. Le signal synthétisé obtenu correspond au signal mono *M̂*(*n*) en l'absence d'erreurs de transmission.

Une analyse par transformée de Fourier discrète à court-terme avec le même fenêtrage qu'au codeur est réalisée sur *M̂*(*n*) (blocs 402 et 403) pour obtenir le spectre *M̂*[*j*].

La partie du train binaire associée à l'extension stéréo est aussi démultiplexée au bloc 404.

Le fonctionnement du bloc 405 de synthèse est maintenant détaillé.

Pour les trames *t* d'indice pair, on décode dans le module 404 un premier bloc de paramètres {ICLD^{q}[*t*,*k*]}_{*k*=0,...,9} et on mémorise dans le module 412 ces paramètres décodés. Pour les trames *t* d'indice impair on décode dans le module 404 un deuxième bloc de paramètres {ICLD^{q}[*t,k*]}_{*k*=10,...,19} et on mémorise dans le module 412 ces paramètres décodés.

Un exemple plus détaillé de réalisation est par exemple comme ci-dessous:

Pour la table de quantification: $tab_ild_q ⁢ 5 \left[31\right] = \left\{\begin{matrix}- 50 , & - 45 , & - 40 , & - 35 , & - 30 , & - 25 , & - 22 , & - 19 , & - 16 , & - 13 , & - 10 , & - 8 , & - 6 , & - 4 , & - 2 , & 0 , & 2 , & 4 , & 6 , & 8 , & 10 , & 13 , & 16 , & 19 , & 22 , & 25 , & 30 , & 35 , & 40 , & 45 , & 50 & \end{matrix}\right\}$

le décodage d'un indice i à 5 bits consiste à synthétiser le paramètre ICLD^{q}[*t*,*k*] comme ${ICLD}^{q} \left[t, k\right] = tab_ild_q ⁢ 5 \left(i\right)$

De même pour la table de quantification: $tab_ild_q ⁢ 4 \left[15\right] = \left\{\begin{matrix}- 16 , & - 13 , & - 10 , & - 8 , & - 6 , & - 4 , & - 2 , & 0 , & 2 , & 4 , & 6 , & 8 , & 10 , & 13 , & 16\end{matrix}\right\}$ le décodage d'un indice *i* à 4 bits consiste à synthétiser le paramètre ICLD^{q}[t,k] comme ${ICLD}^{q} \left[t, k\right] = tab_ild_q ⁢ 4 \left(i\right)$

Enfin pour la table de quantification tab_ild_q3[7] = { -16, -8, -4, 0, 4, 8, 16 } le décodage d'un indice *i* à 3 bits consiste à synthétiser le paramètre ICLD^{q}[t,k] comme ${ICLD}^{q} \left[t, k\right] = tab_ild_q ⁢ 3 \left(i\right)$

Dans les trames d'indice pair, on utilise alors dans le module 413, pour la partie manquante des paramètres, les valeurs mémorisées {ICLD^{q}[*t* - l,k]}_{*k*=10,....19} dans la trame précédente, soit: ICLD^{q}[*t,k*] = ICLD^{q}[*t* - l,*k*] pour *k*=10...19. De façon similaire, dans les trames d'indice impair, on utilise pour la partie manquante {ICLD^{q}[*t* - l, *k*]}_{*k*=0,...,9} les valeurs mémorisées dans la trame précédente.

Les paramètres pour chacune des bandes de fréquences sont ainsi obtenus. Les spectres des canaux gauche et droit sont reconstruits par le module de synthèse 414 en appliquant les paramètres {ICLD^{q}[*t* - l, *k*]}_{k=0,...,19} ainsi décodés par sous-bande. Cette synthèse est réalisée par exemple comme suit: ${ \begin{matrix}\hat{L} \left[j\right] = {c}_{1} \left[t, k\right] . \hat{M} \left[j\right] \\ \hat{R} \left[j\right] = {c}_{2} \left[t, k\right] . \hat{M} \left[j\right]\end{matrix} , j = B \left(k\right) … \left(k+1\right) - 1$
avec ${ \begin{matrix}{c}_{1} \left[t, k\right] = \sqrt{\frac{2 ⁢ {c}^{2} \left[t, k\right]}{1 + {c}^{2} \left[t, k\right]}} \\ {c}_{2} \left[t, k\right] = \sqrt{\frac{2}{1 + {c}^{2} \left[t, k\right]}}\end{matrix}$
où $c \left[t, k\right] = {10}^{ICLD \left[t, k\right] / 20}$

A noter que le calcul des facteurs d'échelle ci-dessus est donné à titre d'exemple. D'autres moyens d'expression des facteurs d'échelle existent et peuvent être mis en oeuvre pour la présente invention.

Les canaux gauche et droit *L*(*n*) et *R̂*(*n*) sont reconstruits par transformée de Fourier discrète inverse (blocs 406 et 409) des spectres respectifs *L̂*[*j*] et *R̂*[*j*] et addition-recouvrement (blocs 408 et 411) avec fenêtrage sinusoïdal (blocs 407 et 410).

Ainsi, le décodeur décrit en référence à la figure 4, dans le mode particulier de réalisation au décodage de signaux stéréo, met en oeuvre un procédé de décodage paramétrique d'un signal audionumérique multicanal comportant une étape de décodage (G.722 Dec) d'un signal issu d'un matriçage de réduction de canaux du signal multicanal. Le procédé comporte en outre les étapes suivantes:
- décodage (Q⁻¹) de paramètres d'information spatiale reçus pour une trame courante de longueur prédéterminée de signal décodé;
- mémorisation (Mem) des paramètres décodés pour la trame courante;
- obtention (Comp.P) des paramètres décodés et mémorisés d'au moins une trame précédente et association de ces paramètres à ceux décodés pour la trame courante;
- reconstruction (Synth.) du signal multicanal à partir du signal décodé et de l'association de paramètres obtenus pour la trame courante.

Dans le cas d'une division en plus de deux blocs des paramètres d'informations spatiales, par exemple en 4 blocs comme dans une variante de réalisation décrite précédemment, on obtient tous les blocs de paramètres décodés pour 4 trames décodées.

Le débit de l'extension stéréo est donc réduit et l'obtention de ces paramètres permet de reconstruire un signal stéréo de bonne qualité.

On peut aussi noter que des techniques alternatives au codage des paramètres (ICLD, ICPD, ICC) peuvent être adoptées pour mettre oeuvre le procédé de codage selon l'invention.

Ainsi dans une variante de réalisation, le module 314 du bloc d'extraction de paramètres de la figure 3 diffère.

Ce module dans ce mode de réalisation permet d'obtenir d'autres paramètres stéréo en appliquant une analyse en composante principale (ACP) comme celle décrite dans l'article de Manuel Briand, David Virette et Nadine Martin intitulé "Parametric coding of stereo audio based on principal component analysis" paru dans la conférence DAFX, 1991.

Ainsi, une analyse en composante principale est effectuée par sous-bandes. Les canaux gauche et droit ainsi analysés sont ensuite modifiés par rotation afin d'obtenir un composant principal et un composant secondaire qualifié d'ambiance. L'analyse stéréo produit, pour chaque sous-bande, un paramètre d'angle de rotation (θ) et un ratio d'énergie entre le composant principal et le signal d'ambiance (*PCAR* qui signifie Principal Component to Ambience energy Ratio).

Les paramètres stéréo sont alors constitués du paramètre d'angle de rotation et du ratio d'énergie (θ et PCAR).

La **figure 6** illustre un autre mode de réalisation d'un codeur selon l'invention.

Par rapport au codeur de la figure 3, c'est ici le bloc 303 de matriçage ou "downmix" qui diffère. Dans l'exemple de la figure 3, l'opération de "downmix" a l'avantage d'être instantanée et de complexité minimale.

Cependant, cette opération ne permet pas nécessairement une conservation de l'énergie. Une amélioration de cette opération de "downmix" est possible dans le domaine temporel, par exemple avec un calcul de la forme *M*(*n*) = *w*₁*L*(*n*) + *w*₂*R*(*n*) et des poids *w*₁ et *w*₂ adaptatifs, ou encore en fréquentiel comme représenté ici en référence à la figure 6.

L'opération de "downmix" est ici constituée des blocs 603a, 603b, 603c et 603d pour le passage dans le domaine fréquentiel.

Le calcul du signal mono s'effectue dans le bloc 603e de "downmix" dans lequel le signal est calculé dans le domaine fréquentiel par la formule suivante: $M ʹ \left[j\right] = \frac{\left|Lʹ\left[j\right]\right| + \left|Rʹ\left[j\right]\right|}{2} . {e}^{∠ L ʹ \left(j\right)}$
où|.| représente l'amplitude (module complexe) et ∠(.) la phase (argument complexe).

Les blocs 603f, 603g et 603h permettent de ramener le signal mono dans le domaine temporel afin d'être codé par le bloc 304 comme pour le codeur illustré en figure 3.

Un décalage de T' = 80+T échantillons est alors obtenu, soit un décalage de 80+80+22 = 182 échantillons.

Ce décalage permet de synchroniser les trames temporelles des canaux gauche/droit et ceux du signal mono décodé.

L'invention a été décrite ici dans le cas d'un codeur/décodeur G.722. elle peut bien évidemment s'appliquer dans le cas d'un codeur G.722 modifié, par exemple incluant des mécanismes de réduction de bruit ("*noise feedback" en anglais)* ou incluant une extension scalable de G.722 avec informations supplémentaires. L'invention peut également s'appliquer dans le cas d'un autre codeur mono que celui de type G.722 comme par exemple un codeur de type G.711.1. Dans ce dernier cas, le retard T doit être ajusté pour prendre en compte le retard du codeur G.711.1.

De même, l'analyse temps-fréquence du mode de réalisation décrit en référence à la figure 3 pourrait être remplacée suivant différentes variantes:
- un autre fenêtrage que le fenêtrage sinusoïdal pourrait être utilisé,
- un autre recouvrement que le recouvrement à 50% entre fenêtres successives pourrait être utilisé
- une autre transformée fréquentielle que la transformée de Fourier, par exemple la transformée en cosinus discret modifiée (MDCT en anglais) pourrait être utilisée.

Les modes de réalisation décrit précédemment traitaient du cas d'un signal multicanal de type signal stéréo, la réalisation de l'invention s'étend également au cas plus général du codage de signaux multicanaux (avec plus de 2 canaux audio) à partir d'un "downmix" mono ou même stéréo.

Dans ce cas le codage de l'information spatiale implique le codage et la transmission de paramètres d'information spatiale. C'est par exemple le cas de signaux à 5.1 canaux comprenant un canal gauche (L), droit (R), centre (C), arrière gauche (Ls pour *Left surround),* arrière droit (Rs pour *Right surround*), et subwoofer (LFE pour *Low Freguency Effects*). Les paramètres d'information spatiale du signal multicanal prennent alors en compte les différences ou les cohérences entre les différents canaux.

Les codeurs et décodeurs tels que décrit en référence aux figures 3, 4 et 6 peuvent être intégrés à un équipement multimédia de type décodeur de salon, ordinateur ou encore équipement de communication tel qu'un téléphone mobile ou agenda électronique personnel.

La **figure 7a** représente un exemple d'un tel équipement multimédia ou dispositif de codage comportant un codeur selon l'invention. Ce dispositif comporte un processeur PROC coopérant avec un bloc mémoire BM comportant une mémoire de stockage et/ou de travail MEM.

Le bloc mémoire peut avantageusement comporter un programme informatique comportant des instructions de code pour la mise en oeuvre des étapes du procédé de codage au sens de l'invention, lorsque ces instructions sont exécutées par le processeur PROC, et notamment les étapes:
- d'obtention, par trame de longueur prédéterminée, de paramètres d'information spatiale du signal multicanal;
- de division des paramètres d'information spatiale en une pluralité de blocs de paramètres;
- de sélection d'un bloc de paramètres en fonction de l'indice de la trame courante;
- de codage du bloc de paramètres sélectionné pour la trame courante.

Typiquement, la description de la figure 3 reprend les étapes d'un algorithme d'un tel programme informatique. Le programme informatique peut également être stocké sur un support mémoire lisible par un lecteur du dispositif ou téléchargeable dans l'espace mémoire de l'équipement.

Le dispositif comporte un module d'entrée apte à recevoir un signal multicanal Sₘ représentant une scène sonore, soit par un réseau de communication, soit par lecture d'un contenu stocké sur un support de stockage. Cet équipement multimédia peut également comporter des moyens de capture d'un tel signal multicanal.

Le dispositif comporte un module de sortie apte à transmettre les paramètres d'informations spatiales codées P_{c} et un signal somme Ss issus du codage du signal multicanal.

De la même façon, la **figure 7b** illustre un exemple d'équipement multimédia ou dispositif de décodage comportant un décodeur selon l'invention.

Ce dispositif comporte un processeur PROC coopérant avec un bloc mémoire BM comportant une mémoire de stockage et/ou de travail MEM.

Le bloc mémoire peut avantageusement comporter un programme informatique comportant des instructions de code pour la mise en oeuvre des étapes du procédé de décodage au sens de l'invention, lorsque ces instructions sont exécutées par le processeur PROC, et notamment les étapes de:
- décodage de paramètres d'information spatiale reçus pour une trame courante de longueur prédéterminée de signal décodé;
- mémorisation des paramètres décodés pour la trame courante;
- obtention des paramètres décodés et mémorisés d'au moins une trame précédente et association de ces paramètres à ceux décodés pour la trame courante;
- reconstruction du signal multicanal à partir du signal décodé et de l'association de paramètres obtenus pour la trame courante.

Typiquement, la description de la figure 4 reprend les étapes d'un algorithme d'un tel programme informatique. Le programme informatique peut également être stocké sur un support mémoire lisible par un lecteur du dispositif ou téléchargeable dans l'espace mémoire de l'équipement.

Le dispositif comporte un module d'entrée apte à recevoir les paramètres d'information spatiale codés P_{c} et un signal somme Sₛ provenant par exemple d'un réseau de communication. Ces signaux d'entrée peuvent provenir d'une lecture sur un support de stockage.

Le dispositif comporte un module de sortie apte à transmettre un signal multicanal décodé par le procédé de décodage mis en oeuvre par l'équipement.

Cet équipement multimédia peut également comporter des moyens de restitution de type haut-parleur ou des moyens de communication apte à transmettre ce signal multi-canal.

Bien évidemment, un tel équipement multimédia peut comporter à la fois le codeur et le décodeur selon l'invention. Le signal d'entrée étant alors le signal multicanal original et le signal de sortie, le signal multicanal décodé.

## Revendications

1. Procédé de codage paramétrique d'un signal audionumérique multicanal comportant une étape de codage (G.722 Cod) d'un signal issu d'un matriçage de réduction de canaux du signal multicanal, **caractérisé en ce qu'**il comporte en outre les étapes suivantes:
- transformation fréquentielle (Fen., FFT) du signal multicanal pour obtenir les spectres du signal multicanal, par trame;
- découpage (D), par trame, des spectres du signal multicanal, en une pluralité de sous-bandes de fréquence,
- obtention, par trame de longueur prédéterminée et par sous-bandes de fréquence, de paramètres d'information spatiale;
- division (Div.) des paramètres d'information spatiale en deux blocs de paramètres entrelaçant les paramètres des différentes sous-bandes de fréquence ;
- sélection du premier ou du deuxième bloc de paramètres à coder parmi les deux blocs obtenus à l'étape de division, selon que la trame courante à coder est d'indice pair ou d'indice impair;
- codage (Q) des paramètres d'information spatiale du bloc de paramètres sélectionné pour la trame courante.

2. Procédé selon la revendication 1, **caractérisé en ce que** lesdits paramètres d'information spatiale sont définis comme le rapport d'énergie entre les canaux du signal multicanal.

3. Procédé selon la revendication 1, **caractérisé en ce que** le codage des paramètres d'informations spatiales d'un bloc de paramètres est réalisé par quantification scalaire non-uniforme.

4. Procédé selon la revendication 1, **caractérisé en ce qu'**il comporte en outre une étape d'analyse en composante principale pour obtenir les paramètres d'information spatiale comprenant un paramètre d'angle de rotation et un rapport d'énergie entre un composant principal et un signal d'ambiance.

5. Procédé de décodage paramétrique d'un signal audionumérique multicanal comportant une étape de décodage (G.722 Dec) d'un signal issu d'un matriçage de réduction de canaux du signal multicanal, **caractérisé en ce qu'**il comporte en outre les étapes suivantes:
- décodage (Q⁻¹) de paramètres d'information spatiale reçus pour une trame courante de longueur prédéterminée de signal décodé;
- mémorisation (Mem) des paramètres décodés pour la trame courante;
- obtention (Comp.P) des paramètres décodés et mémorisés d'au moins une trame précédente et association de ces paramètres à ceux décodés pour la trame courante, les paramètres décodés et mémorisés d'une trame précédente et les paramètres décodés de la trame courante correspondant aux paramètres entrelacés de différentes sous-bandes de fréquence de la bande de fréquence de décodage;
- reconstruction (Synth.) du signal multicanal à partir du signal décodé et de l'association de paramètres obtenus pour la trame courante.

6. Programme informatique comprenant des instructions de code pour la mise en oeuvre des étapes d'un procédé de codage selon l'une des revendications 1 à 4, lorsque celles-ci sont exécutées par un processeur.

7. Programme informatique comprenant des instructions de code pour la mise en oeuvre des étapes d'un procédé de décodage selon la revendication 5, lorsque celles-ci sont exécutées par un processeur.

8. Codeur paramétrique d'un signal audionumérique multicanal comportant un module de codage (304) d'un signal issu d'un matriçage de réduction de canaux du signal multicanal, **caractérisé en ce qu'**il comporte en outre:
- un module de transformation fréquentielle (307,310) du signal multicanal pour obtenir les spectres du signal multicanal, par trame;
- un module de découpage (313), par trame, des spectres du signal multicanal, en une pluralité de sous-bandes de fréquence,
- un module d'obtention (314), par trame de longueur prédéterminée et par sous-bandes de fréquence, de paramètres d'information spatiale du signal multicanal;
- un module de division (315) des paramètres d'information spatiale en deux blocs de paramètres entrelaçant les paramètres des différentes sous-bandes de fréquence;
- un module de sélection (316) du premier ou du deuxième bloc de paramètres à coder parmi les deux blocs obtenus par le module de division, selon que la trame courante à coder est d'indice pair ou d'indice impair;
- un module de codage (312) apte à coder les paramètres d'information spatiale du bloc de paramètres sélectionné pour la trame courante.

9. Décodeur paramétrique d'un signal audionumérique multicanal comportant un module de décodage (401) d'un signal issu d'un matriçage de réduction de canaux du signal multicanal, **caractérisé en ce qu'**il comporte en outre:
- un module de décodage (404) de paramètres d'information spatiale reçus pour une trame courante de longueur prédéterminée de signal décodé;
- un espace de stockage (412) pour mémoriser des paramètres décodés pour la trame courante;
- un module d'obtention (413) des paramètres décodés et mémorisés d'au moins une trame précédente et d'association de ces paramètres à ceux décodés pour la trame courante, les paramètres décodés et mémorisés d'une trame précédente et les paramètres décodés de la trame courante correspondant aux paramètres entrelacés de différentes sous-bandes de fréquence de la bande de fréquence de décodage;
- un module de reconstruction (414) du signal multicanal à partir du signal décodé et de l'association de paramètres obtenus pour la trame courante.

## Patentansprüche

1. Verfahren zur parametrischen Codierung eines mehrkanaligen audiodigitalen Signals, umfassend einen Schritt der Codierung (G.722 Cod) eines Signals, das aus einem Reduziermatrizieren von Kanälen des mehrkanaligen Signals hervorgeht, **dadurch gekennzeichnet, dass** es ferner die folgenden Schritte umfasst:
- frequentielle Transformation (Fen., FFT) des mehrkanaligen Signals, um die Spektren des mehrkanaligen Signals pro Raster zu erhalten;
- pro Raster Schneiden (D) der Spektren des mehrkanaligen Signals in eine Vielzahl von Frequenzunterbändern,
- Erhalt von Rauminformationsparametern pro Raster von vorbestimmter Länge und pro Frequenzunterband;
- Teilen (Div.) der Rauminformationsparameter in zwei Parameterblöcke, in denen die Parameter der verschiedenen Frequenzunterbänder verschachtelt sind;
- Auswahl des ersten oder zweiten zu codierenden Parameterblocks unter den in dem Teilungsschritt erhaltenen beiden Blöcken, je nachdem, ob der zu codierende laufende Raster einen geraden Index oder einen ungeraden Index hat;
- Codieren (Q) der Rauminformationsparameter des für den laufenden Raster ausgewählten Parameterblocks.

2. Verfahren nach Anspruch 1, **dadurch gekennzeichnet, dass** die Rauminformationsparameter als das Energieverhältnis zwischen den Kanälen des mehrkanaligen Signals definiert sind.

3. Verfahren nach Anspruch 1, **dadurch gekennzeichnet, dass** die Codierung der Rauminformationsparameter eines Parameterblocks durch nicht gleichmäßige skalare Quantifizierung erfolgt.

4. Verfahren nach Anspruch 1, **dadurch gekennzeichnet, dass** es ferner einen Schritt der Hauptkomponentenanalyse umfasst, um die Rauminformationsparameter zu erhalten, umfassend einen Drehwinkelparameter und ein Energieverhältnis zwischen einer Hauptkomponente und einem Raumsignal.

5. Verfahren zur parametrischen Decodierung eines mehrkanaligen audiodigitalen Signals, umfassend einen Schritt der Decodierung (G.722 Dec) des Signals, das aus einem Reduziermatrizieren von Kanälen des mehrkanaligen Signals hervorgeht, **dadurch gekennzeichnet, dass** es ferner die folgenden Schritte umfasst:
- Decodieren (Q⁻¹) von Rauminformationsparametern, die für einen laufenden Raster von vorbestimmter Länge eines decodierten Signals empfangen werden;
- Speichern (Mem) der decodierten Parameter für den laufenden Raster;
- Erhalt (Comp.P) der decodierten und gespeicherten Parameter mindestens eines vorhergehenden Rasters und Verbindung dieser Parameter mit den decodierten für den laufenden Raster, wobei die decodierten und gespeicherten Parameter eines vorhergehenden Rasters und die decodierten Parameter des laufenden Rasters den verschachtelten Parametern von unterschiedlichen Frequenzunterbändern des Decodierungsfrequenzbandes entsprechen;
- Rekonstruktion (Synth.) des mehrkanaligen Signals aus dem decodierten Signal und der Verbindung von für den laufenden Raster erhaltenen Parametern.

6. Informatikprogramm, umfassend Codebefehle für den Einsatz der Schritte eines Codierungsverfahrens nach einem der Ansprüche 1 bis 4, wenn diese von einem Prozessor durchgeführt werden.

7. Informatikprogramm, umfassend Codebefehle für den Einsatz der Schritte eines Decodierungsverfahrens nach Anspruch 5, wenn diese von einem Prozessor durchgeführt werden.

8. Parametrischer Codierer eines mehrkanaligen audiodigitalen Signals, umfassend ein Codierungsmodul (304) eines Signals, das aus einem Reduziermatrizieren von Kanälen des mehrkanaligen Signals hervorgeht, **dadurch gekennzeichnet, dass** er ferner umfasst:
- ein Modul zur frequentiellen Transformation (307, 310) des mehrkanaligen Signals, um die Spektren des mehrkanaligen Signals pro Raster zu erhalten;
- ein Modul zum Schneiden (313) pro Raster der Spektren des mehrkanaligen Signals in eine Vielzahl von Frequenzunterbändern,
- ein Modul für den Erhalt (314) von Rauminformationsparametern des mehrkanaligen Signals pro Raster von vorbestimmter Länge und pro Frequenzunterband;
- ein Modul zum Teilen (315) der Rauminformationsparameter in zwei Parameterblöcke, in denen die Parameter der verschiedenen Frequenzunterbänder verschachtelt sind;
- ein Modul zur Auswahl (316) des ersten oder zweiten zu codierenden Parameterblocks unter den durch das Teilungsmodul erhaltenen beiden Blöcken, je nachdem, ob der zu codierende laufende Raster einen geraden Index oder einen ungeraden Index hat;
- ein Modul zum Codieren (312), das zum Codieren der Rauminformationsparameter des für den laufenden Raster ausgewählten Parameterblocks geeignet ist.

9. Parametrischer Decodierer eines mehrkanaligen audiodigitalen Signals, umfassend ein Modul (401) zum Decodieren eines Signals, das aus einem Reduziermatrizieren von Kanälen des mehrkanaligen Signals hervorgeht, **dadurch gekennzeichnet, dass** er ferner umfasst:
- ein Modul zum Decodieren (404) von Rauminformationsparametern, die für einen laufenden Raster von vorbestimmter Länge eines decodierten Signals empfangen werden;
- einen Raum zum Speichern (412), um die der decodierten Parameter für den laufenden Raster zu speichern;
- ein Modul für den Erhalt (413) der decodierten und gespeicherten Parameter mindestens eines vorhergehenden Rasters und Verbindung dieser Parameter mit den decodierten für den laufenden Raster, wobei die decodierten und gespeicherten Parameter eines vorhergehenden Rasters und die decodierten Parameter des laufenden Rasters den verschachtelten Parametern von unterschiedlichen Frequenzunterbändern des Decodierungsfrequenzbandes entsprechen;
- ein Modul zur Rekonstruktion (414) des mehrkanaligen Signals aus dem decodierten Signal und der Verbindung von für den laufenden Raster erhaltenen Parametern.

## Claims

1. Parametric coding method for a multichannel digital audio signal comprising a coding step (G.722 Cod) for coding a signal from a channel reduction matrixing of the multichannel signal, **characterized in that** it also comprises the following steps:
- frequency transformation (Fen., FFT) of the multichannel signal to obtain the spectra of the multichannel signal, for each frame;
- subdivision (D), for each frame, of the spectra of the multichannel signal, into a plurality of frequency sub-bands;
- obtaining, for each frame of predetermined length and for each frequency sub-band, of spatial information parameters;
- division (Div.) of the spatial information parameters into two blocks of parameters interleaving the parameters of the different frequency sub-bands;
- selection of the first or of the second block of parameters to be coded out of the two blocks obtained in the division step, according to whether the current frame to be coded is of even index or of odd index;
- coding (Q) of the spatial information parameters of the block of parameters selected for the current frame.

2. Method according to Claim 1, **characterized in that** said spatial information parameters are defined as the energy ratio between the channels of the multichannel signal.

3. Method according to Claim 1, **characterized in that** the coding of the spatial information parameters of a block of parameters is performed by non-uniform scalar quantization.

4. Method according to Claim 1, **characterized in that** it also comprises a principal component analysis step to obtain the spatial information parameters comprising a rotation angle parameter and an energy ratio between a principal component and an ambience signal.

5. Parametric decoding method for a multichannel digital audio signal comprising a decoding step (G.722 Dec) for decoding a signal from a channel reduction matrixing of the multichannel signal, **characterized in that** it also comprises the following steps:
- decoding (Q⁻¹) spatial information parameters received for a current frame of predetermined length of the decoded signal;
- storing (Mem) the decoded parameters for the current frame;
- obtaining (Comp.P) the decoded and stored parameters of at least one preceding frame and associating these parameters with those decoded for the current frame, the decoded and stored parameters of a preceding frame and the decoded parameters of the current frame corresponding to the interleaved parameters of different frequency sub-bands of the decoding frequency band;
- reconstructing (Synth.) of the multichannel signal from the decoded signal and from the association of parameters obtained for the current frame.

6. Computer program comprising code instructions for implementing the steps of a coding method according to one of Claims 1 to 4, when they are executed by a processor.

7. Computer program comprising code instructions for implementing the steps of a decoding method according to Claim 5, when they are executed by a processor.

8. Parametric coder for coding a multichannel digital audio signal comprising a coding module (304) for coding a signal from a channel reduction matrixing of the multichannel signal, **characterized in that** it also comprises:
- a module for frequency transformation (307, 310) of the multichannel signal to obtain the spectra of the multichannel signal, for each frame;
- a module for subdividing (313), for each frame, the spectra of the multichannel signal, into a plurality of frequency sub-bands,
- a module for obtaining (314), for each frame of predetermined length, and for each frequency sub-band, spatial information parameters of the multichannel signal;
- a module for dividing (315) the spatial information parameters into two blocks of parameters interleaving the parameters of the different frequency sub-bands;
- a module for selecting (316) the first or the second block of parameters to be coded out of the two blocks obtained by the division module, according to whether the current frame to be coded is of even index or of odd index;
- a coding module(312) suitable for coding the spatial information parameters of the block of parameters selected for the current frame.

9. Parametric decoder for decoding a multichannel digital audio signal comprising a decoding module (401) for decoding a signal from a channel reduction matrixing of the multichannel signal, **characterized in that** it also comprises:
- a decoding module (404) for decoding spatial information parameters received for a current frame of predetermined length of the decoded signal;
- storage space (412) for storing the parameters for the current frame;
- a module (413) for obtaining the decoded and stored parameters of at least one preceding frame and associating these parameters with those decoded for the current frame, the decoded and stored parameters of a preceding frame and the decoded parameters of the current frame corresponding to the interleaved parameters of different frequency sub-bands of the decoding frequency band;
- a reconstruction module (414) for reconstructing the multichannel signal from the decoded signal and from the association of parameters obtained for the current frame.
